# EUROPÄISCHE PATENTSCHRIFT

(11) **EP 2 160 337 B1**
(45) Veröffentlichungstag und Bekanntmachung des Hinweises auf die Patenterteilung: **28.09.2011**
(21) Anmeldenummer: 08758932.1
(22) Anmeldetag: 02.06.2008
(51) Int. Cl.: B65D 51/00, B65D 47/36, B65D 47/26

(54) **VERSCHLUSS MIT MEMBRAN UND DREHBARER SCHUTZKAPPE**
CLOSURE WITH MEMBRANE AND ROTATABLE PROTECTIVE CAP
FERMETURE À MEMBRANE ET CAPUCHON DE PROTECTION ROTATIF

(30) Priorität: 29.06.2007 DE 102007030352; 03.12.2007 DE 102007058349
(43) Veröffentlichungstag der Anmeldung: 10.03.2010
(73) Patentinhaber: Merck Patent GmbH, 64293 Darmstadt (DE)
(72) Erfinder: GRUNERT, Lothar, 68647 Biblis (DE); MRASS, Andreas, 71363 Ludwigsburg (DE); MUELLER, Peter, 64347 Griesheim (DE); ERAY, Kemal, 67550 Worms (DE); HASSENZAHL, Thorsten, 64319 Pfungstadt (DE); OSWALD, Klaus, 64560 Riedstadt (DE)
(86) Internationale Anmeldenummer: PCT/EP2008/004363
(87) Internationale Veröffentlichungsnummer: WO 2009/003563

(56) Entgegenhaltungen:
- EP-A- 1 415 931
- DE-C- 220 068
- US-A- 2 142 278
- US-A- 2 183 585
- US-A- 2 608 972
- US-A- 6 006 932

## Beschreibung

Die Erfindung betrifft einen Verschluss zum Verschließen einer Öffnung eines Behälters zur Aufbewahrung und Entnahme von sterilen oder feuchtigkeitsempfindlichen Medien mit einer Verschlusskappe, die flüssigkeitsdicht mit dem Behälter verbindbar ist und mit einem durchstechbaren, selbstverschließenden Septum, welches eine außermittig angeordnete Entnahmeöffnung in der Verschlusskappe flüssigkeitsdicht verschließt, wobei der Verschluss eine drehbar gelagerte Schutzkappe mit einer Aussparung zum Freigeben der Entnahmeöffnung aufweist, wobei die Aussparung in der Schutzkappe an die Abmessungen der Entnahmeöffnung angepasst ist.

Sowohl in der Forschung als auch im Zusammenhang mit industriellen Analyse- und Herstellungsverfahren werden oftmals sterile oder feuchtigkeitsempfindliche Medien benötigt, die über einen langen Zeitraum gelagert werden und für eine gelegentliche Verwendung oder eine im Wesentlichen kontinuierliche Entnahme kleiner Mengen des Mediums bereitgehalten werden müssen. Die Entnahme einer benötigten Menge des Mediums sollte in einfacher Weise so möglich sein, dass eine Verunreinigung des noch nicht benötigten Mediums möglichst ausgeschlossen ist.

Zu diesem Zweck ist es bekannt, geeignete Behälter wie beispielsweise Flaschen aus Glas oder Kunststoff mit einem Verschluss zu verschließen, der eine Entnahmeöffnung aufweist, die wiederum mit einem Septum flüssigkeitsdicht verschlossen ist. Bekannte derartige Verschlüsse solcher Behälter weisen zu diesem Zweck eine Entnahmeöffnung auf, die auf ihrer zum Innenraum des Behälters zugewandten Seite durch ein die Entnahmeöffnung bedeckendes Septum flüssigkeitsdicht abgedeckt bzw. verschlossen wird.

Um ein in dem Behälter befindliches Medium entnehmen zu können, wird das Septum mit einer Kanüle durchstochen und die benötigte Menge des Mediums entnommen. Das Septum besteht zweckmäßigerweise aus einem Material, das - ebenso wie das Behältermaterial - inert gegenüber dem in dem Behälter aufzubewahrenden Medium ist und gleichzeitig leicht durchstochen werden kann, um sich nach der Entnahme des Mediums wieder selbsttätig flüssigkeitsdicht zu verschließen.

Unabhängig von dem jeweils verwendeten Material hinterlässt jedes Durchstechen des Septums eine oftmals sichtbare Beschädigung des Materials, so dass insbesondere nach mehreren Entnahmevorgängen ein flüssigkeitsdichter oder steriler Verschluss des Behälters durch das mehrfach durchstochene Septum nicht mehr zuverlässig gewährleistet werden kann.

In der Praxis hat sich gezeigt, dass ein mehrfaches Durchstechen des Septums an derselben Stelle dazu führen kann, dass sich das Septum in diesem Bereich nicht mehr zuverlässig vollständig verschließt, so dass eine sterile und trockene Lagerung des in dem Behälter befindlichen Mediums nicht mehr gewährleistet ist. Aus diesem Grund soll üblicherweise vermieden werden, denselben Bereich des Septums wiederholt zu durchstechen und für eine Entnahme des in dem Behälter befindlichen Mediums zu nutzen.

Aus der Praxis ist es bekannt, eine mit einem Septum bedeckte Flaschenöffnung mit einer drehfest angeordneten Verschlusskappe zu verschließen, die sechs entlang eines Kreisumfangs in der Verschlusskappe angeordnete Entnahmeöffnungen aufweist. Jede Entnahmeöffnung wird durch einen anderen Bereich des Septums verschlossen. Allerdings kann nicht ausgeschlossen werden, dass eine Entnahmeöffnung mehrfach genutzt und das Septum in diesem Bereich mehrfach durchstochen wird. Ein derartiger Verschluss unterscheidet sich in der praktischen Handhabung nicht wesentlich von einem Verschluss mit einer großflächigen Entnahmeöffnung, die üblicherweise sogar einen größeren Bereich des Septums freigibt und dadurch ein mehrfaches Durchstechen des Septums an derselben Stelle weniger wahrscheinlich werden lässt.

Um die für einige Anwendungen erforderliche Sterilität zu gewährleisten und das unerwünschte Eindringen von Feuchtigkeit in das Behälterinnere zusätzlich zu verhindern, ist es aus der Praxis bekannt, derartige Verschlüsse mit einer zusätzlichen Schutzkappe zu versehen. Diese Schutzkappe wird üblicherweise auf den Verschluss aufgeschraubt oder aufgesteckt und bedeckt die eine oder die mehreren Entnahmeöffnungen vollständig. Bevor das in dem Behälter befindliche Medium entnommen werden kann, muss die Schutzkappe entfernt werden, um die mit dem Septum verschlossene Entnahmeöffnung freizugeben. Die Handhabung derartige Verschlüsse wird durch die zusätzliche Schutzkappe erschwert.

Aus US 2 608 972 A, die die Merkmale des Oberbegriffs des Anspruchs 1 offenbart, ist es bekannt, eine einzige Entnahmeöffnung in einer mit einem Septum verschlossenen Verschlusskappe außermittig anzuordnen, die durch eine schwenkbar auf der Verschlusskappe angeordnete Schutzkappe entweder bedeckt oder freigegeben werden kann. Um einen anderen Bereich des Septums für eine erneute Entnahme, bzw. ein Durchstechen mit einer Nadel nutzen zu können, muss die Schutzkappe zusammen mit der Verschlusskappe von dem Behälter gelöst und in einer anderen Ausrichtung wieder auf den Behälter aufgesetzt werden.

Aufgabe der vorliegenden Erfindung ist es demzufolge, einen Verschluss der eingangs genannten Gattung so auszugestalten, dass das in dem Behälter befindliche Medium möglichst zuverlässig gegenüber Umwelteinflüssen geschützt wird und gleichzeitig eine schnelle und einfache Entnahme des Mediums ermöglicht wird.

Diese Aufgabe wird erfindungsgemäß mit den Kennzeichnenden Merkmalen des Anspruchs 1 gelöst. Die drehbar gelagerte Schutzkappe muss nicht von dem Verschluss bzw. der Verschlusskappe gelöst werden, um die in der Verschlusskappe angeordneten Entnahmeöffnungen freizugeben. Die Schutzkappe muss lediglich so weit verdreht werden, dass die Aussparung in der Schutzkappe in einem bislang von der Schutzkappe abgedeckten Bereich eine Entnahmeöffnung in der Verschlusskappe freigibt und für eine Entnahme des Mediums zugänglich macht. Es kann allerdings bereits

ausreichen, wenn die drehbar gelagerte Schutzkappe Markierungen aufweist, die einen neuen, bislang noch nicht genutzten Bereich einer Entnahmeöffnung anzeigen und diese Markierungen durch ein Verdrehen der Schutzkappe relativ zu der Entnahmeöffnung und den Entnahmeöffnungen neu positioniert werden kann.

Eine drehbar an dem Verschluss gelagerte Schutzkappe hat darüber hinaus den Vorteil, dass die Schutzkappe nicht vollständig von dem Verschluss gelöst werden muss, so dass keine losen Einzelteile gehandhabt werden müssen, die das Einhalten steriler oder hochreiner Arbeitsbedingungen erschweren könnten. Auch kann die drehbar gelagerte Schutzkappe mit einer Hand bzw. mit der den Behälter ergreifenden Hand in einfacher Weise zuverlässig betätigt werden, so dass mit einer zweiten Hand beispielsweise das Septum durchstochen und das in dem Behälter befindliche Medium entnommen werden kann.

Erfindungsgemäß ist vorgesehen, dass die Verschlusskappe mehrere außermittig angeordnete Entnahmeöffnungen aufweist und dass die Aussparung in der Schutzkappe an die Abmessungen der Entnahmeöffnungen angepasst ist. Die Verschlusskappe kann beispielsweise drei, fünf oder mehrere vorzugsweise kreisrunde oder kreisbogensegmentförmige Entnahmeöffnungen aufweisen. Die mehreren Entnahmeöffnungen werden jeweils durch ein Septum verschlossen. Dabei kann das Septum entweder einstückig ausgestaltet sein und im Wesentlichen die ganze Öffnung des Behälters und damit auch alle Entnahmeöffnungen bedecken, oder aber es können mehrere, jeweils eine zugeordnete Entnahmeöffnung bedeckende Septen vorgesehen sein.

Die Aussparung in der Schutzkappe ist an die Abmessungen der Entnahmeöffnungen angepasst und entspricht in der Formgebung und Dimensionierung der zweckmäßigerweise einheitlichen Ausgestaltung der mehreren Entnahmeöffnungen. Es ist jedoch auch denkbar, dass die Aussparung in der Schutzkappe deutlich kleiner als die Abmessung der einzelnen Entnahmeöffnungen ist, so dass die Aussparungen in der Schutzkappe innerhalb einer Entnahmeöffnung mehrfach neu positioniert werden kann, um jeweils einen bislang noch nicht verwendeten Bereich des Septums freizugeben, bevor die Aussparung in der Schutzkappe über einer neuen Entnahmeöffnung positioniert wird.

Gemäß einer besonders vorteilhaften Ausgestaltung des Erfindungsgedankens ist vorgesehen, dass die Verschlusskappe außermittig einen nicht von der mindestens einen Entnahmeöffnung erfassten Bereich aufweist, der größer als die Aussparung in der Schutzkappe ist. Wenn über einen längeren Zeitraum und insbesondere vor einer ersten Benutzung des Behälters kein Medium aus dem Behälter entnommen werden muss, so kann die Schutzkappe relativ zu der Verschlusskappe so verdreht bzw. positioniert werden, dass die Aussparung der Schutzkappe sich über einem Bereich der Verschlusskappe befindet, der keine Entnahmeöffnung aufweist, so dass das darunter angeordnete Septum entweder durch die Verschlusskappe oder durch die Schutzkappe vollständig bedeckt und gegenüber äußeren Umgebungseinflüssen geschützt ist. Erst wenn die Schutzkappe relativ zu der Verschlusskappe verdreht wird, so dass die Aussparung in der Schutzkappe zumindest teilweise über eine Entnahmeöffnung in der Verschlusskappe zu liegen kommt, wird der entsprechende Bereich des Septums von außen zugänglich und kann zur Entnahme des in dem Behälter befindlichen Mediums durchstochen werden.

Einer Ausgestaltung des Erfindungsgedankens zufolge ist vorgesehen, dass die Schutzkappe derart lösbar mit der Verschlusskappe verbindbar ist, dass ein erstmaliges Lösen der Schutzkappe von der Verschlusskappe feststellbar ist. Für bestimmte Anwendungen kann es zweckmäßig sein, dass gleichzeitig aus mehreren Entnahmeöffnungen das in dem Behälter befindliche Medium entnommen werden kann. Ebenso ist es denkbar, dass durch eine Entnahmeöffnung Luft oder ein geeignetes Fördermedium in den Behälter eingebracht wird, um die Entnahme des in dem Behälter befindlichen Mediums durch eine andere Entnahmeöffnung zu unterstützen. Um einen größeren Bereich einer einzigen Entnahmeöffnung oder aber mehrere Entnahmeöffnungen gleichzeitig zugänglich zu machen, kann die Schutzkappe von der Verschlusskappe gelöst werden. Der Verschluss weist jedoch einen Originalitätsschutz auf, so dass ein erstmaliges Lösen der Schutzkappe von der Verschlusskappe feststellbar ist und bei einer späteren Verwendung des betreffenden Behälters berücksichtigt werden kann.

Ebenso ist denkbar, dass die Schutzkappe lösbar mit der Verschlusskappe verbindbar ist, um beispielsweise bei entsprechenden Anforderungen während der Benutzung eine einfache und schnelle Entnahme der Schutzkappe im Bedarfsfall zu ermöglichen. Die Schutzkappe kann zu diesem Zweck rastend oder mit einem Schnappverschluss drehbar an der Verschlusskappe gelagert sein. Eine geeignete Befestigungsvorrichtung kann dabei entweder mittig im Bereich der Drehachse der Schutzkappe oder entlang des Umfangs der Schutzkappe angeordnet, bzw. ausgestaltet sein.

Vorzugsweise ist vorgesehen, dass auch die Verschlusskappe derart lösbar mit dem Behälter verbindbar ist, dass ein erstmaliges Lösen der Verschlusskappe von dem Behälter feststellbar ist. Insbesondere für eine rasche Entnahme großer Mengen des in dem Behälter befindlichen Mediums kann es vorteilhaft sein, wenn die Verschlusskappe vollständig von dem Behälter gelöst werden kann, so dass die Öffnung des Behälters freigegeben wird und das in dem Behälter befindliche Medium entnommen oder beispielsweise ausgeschüttet werden kann. Um bei einer späteren Verwendung des zeitweilig ohne Verschlusskappe genutzten und anschließend mit der Verschlusskappe wieder verschlossenen Behälters auch zu einem späteren Zeitpunkt noch feststellen und gegebenenfalls berücksichtigen zu können, weist die Verschlusskappe einen Originalitätsschutz auf.

Um die Handhabung des Verschlusses zu erleichtern und auch eine einhändige Betätigung der Schutzkappe bzw. Freigabe des Septums zum Durchstechen mit einer Kanüle und der Entnahme von dem darin befindlichen Medium zu ermöglichen, ist vorgesehen, dass die Schutzkappe mindestens eine seitlich vorspringende Ausformung aufweist. Die Schutzkappe kann auch eine mehreckige, beispielsweise achteckige oder zwölfeckige Querschnittsfläche aufweisen, so dass unabhängig von der jeweiligen Ausrichtung des Behälters bzw. der Schutzkappe bei einem einhändigen Ergreifen des Behälters die Schutzkappe mit Daumen und Zeigefinger er den Behälter ergreifenden Hand zuverlässig betätigt und verdreht werden kann.

Nachfolgend wird ein Ausführungsbeispiel des Erfindungsgedankens näher erläutert, das in der Zeichnung dargestellt ist. Es zeigt:
Fig. 1 eine Schrägansicht eines Behälters, der mit einem erfindungsgemäßen Verschluss verschlossen ist,
Fig. 2 eine Schrägansicht einer Verschlusskappe mit mehreren Entnahmeöffnungen,
Fig. 3 eine Draufsicht auf eine Schutzkappe in vergrößerter Darstellung,
Fig. 4 eine Schnittansicht längs der Linie IV-IV der in Fig. 3 dargestellten Schutzkappe,
Fig. 5 eine vergrößert dargestellte Teilansicht V der in Fig. 3 gezeigten Schutzkappe in geschnittener Darstellung,
Fig. 6 eine vergrößert dargestellte Teilansicht VI der in Fig. 3 gezeigten Schutzkappe und
Fig. 7 eine lediglich teilweise dargestellte Schnittansicht längs der Linie VII-VII des in Fig. 1 dargestellten Behälters mit dem Verschluss,
Fig. 8 eine Ansicht der in Fig. 2 gezeigten Verschlusskappen von unten.

Der in Fig. 1 dargestellte Behälter 1 weist eine in dieser Ansicht nicht sichtbare Öffnung auf, die von einem Verschluss 2 verschlossen wird. Der Verschluss 2 weist eine Verschlusskappe 3 und eine drehbar auf der Verschlusskappe 3 angeordnete Schutzkappe 4 auf. Die Schutzkappe 4 weist eine Aussparung 5 auf, die im Auslieferungszustand des vollständig befüllten Behälters 1 vollständig von einer Sicherheitsabdeckung 6 bedeckt ist. Um erstmals ein in dem Behälter 1 befindliches steriles oder feuchtigkeitsempfindliches Medium entnehmen zu können, muss die Sicherheitsabdeckung 6 von der Schutzkappe 4 gelöst werden, so dass die darunter befindliche Aussparung 5 von außen zugänglich wird und eine Entnahme des Mediums ermöglicht.

Zu diesem Zweck weist die in Fig. 2 einzeln abgebildete Verschlusskappe 3 mehrere Entnahmeöffnungen 7 auf. Bei dem in den Figuren abgebildeten Ausführungsbeispiel sind fünf kreisförmige Entnahmeöffnungen 7 im Abstand zueinander sowie im Abstand zu einer Drehachse 8 der Verschlusskappe 3 angeordnet. Zwischen zwei benachbarten Entnahmeöffnungen 7 ist ein nicht von den Entnahmeöffnungen 7 erfasster Bereich 9 angeordnet, dessen Abmessungen größer als die Abmessungen jeder Entnahmeöffnung 7 sind. In diesem Bereich 9 bedeckt die Verschlusskappe 3 grundsätzlich den zugeordneten Bereich der Öffnung des Behälters 1, und zwar unabhängig von der jeweiligen Ausrichtung der Schutzkappe 4.

In den Fig. 3 und 4 ist zur Veranschaulichung die Schutzkappe 4 in vergrößerter Darstellung abgebildet. Die

Aussparung 5 der Schutzkappe 4 ist zu einem überwiegenden Anteil von der Sicherheitsabdeckung 6 bedeckt, die einstückig an der Schutzkappe 4 ausgebildet ist und über schmale Stege mit der Schutzkappe 4 verbunden ist. Die derart gestaltete Schutzkappe 4 kann kostengünstig und in einfacher Weise mit gängigen Spritzgussverfahren aus einem geeigneten Material, wie beispielsweise Polyethylen (PE), hergestellt werden.

Die Schutzkappe 4 weist eine im Wesentlichen zylindrische Innenfläche 10 und eine Außenfläche 11 auf, die entlang eines Umfangs der Schutzkappe 4 in zwölf ebene Flächen 12 unterteilt ist. Die ebenen Flächen 12 weisen jeweils einen Winkel von 30° zu einer benachbarten ebenen Fläche 12 auf. Durch die auf diese Weise gebildeten Kanten 13 lässt sich die Schutzkappe 4 in einfacher Weise ergreifen und verdrehen, wodurch eine einhändige Bedienung erleichtert wird.

Die Schutzkappe 4 weist in ihrer Mitte zwei Rastelemente 14 auf, die in eine zugeordnete Öffnung in der Verschlusskappe 3 eingeführt werden können und die Schutzkappe 4 dauerhaft mit der Verschlusskappe 3 verbinden. Sollte die Schutzkappe 4 von der Verschlusskappe 3 gelöst werden wollen, so müsste hierzu mindestens eines der beiden Rastelemente 14 verbogen oder abgebrochen werden, so dass ein erstmaliges vollständiges Lösen der Schutzkappe 4 von der Verschlusskappe 3 jederzeit festgestellt werden kann. Dies stellt ebenfalls einen Originalitätsschutz dar. Eine mögliche und in dem Ausführungsbeispiel verwirklichte Ausgestaltung der Rastelemente 14 wird in Fig. 6 in nochmal vergrößerter Darstellung gezeigt.

Um die Ausrichtung der Schutzkappe 4 relativ zu der Verschlusskappe 3 zu erleichtern bzw. vorzugeben, weist die Schutzkappe 4 an der Innenfläche 10 mehrere, in dem gezeigten Ausführungsbeispiel zwölf nach innen vorspringende, wulstartige Rastelemente 15 auf. Die Rastelemente 15 können jeweils einer ebenen Fläche 12 zugeordnet sein. Die Verschlusskappe 3 weist eine an die Formgebung der Rastelemente 15 angepasste, senkrecht zur Umfangsrichtung ausgerichtete Nut 16 auf, in welche jeweils ein Rastelement 15 eingreifen kann. Die Nut 16 ist beispielsweise in Fig. 2 dargestellt.

Die Formgebung der Rastelemente 15 ist derart, dass einerseits ein Verdrehen der Schutzkappe 4 nicht unangemessen behindert wird, während andererseits eine Positionierung der Schutzkappe 4 mit einem in die Nut 16 der Verschlusskappe 3 eingreifenden Rastelement 15 bevorzugt wird. Ein Benutzer kann demzufolge bei einem Verdrehen der Schutzkappe 4 die durch die Rastelemente 15 vorgegebenen Stellungen der Schutzkappe 4 und damit der Aussparung 5 relativ zu der Verschlusskappe 3 wahrnehmen bzw. erfühlen.

Eine mögliche Ausgestaltung der Rastelemente 15 wird in der vergrößerten Teilansicht in Fig. 5 veranschaulicht.

In Fig. 7 ist eine Schnittansicht des Behälters 1 dargestellt, der in seinem Auslieferungszustand mit dem Verschluss 2 verschlossen ist. Die Verschlusskappe 3 des Verschlusses 2 ist mittels eines Schraubgewindes 17 mit dem Behälter 1 verschraubt. Zwischen einem oberen Rand 18 des Behälters und einer Innenseite 19 der Verschlusskappe 3 ist ein Septum 20 angeordnet. Das Septum 20 besteht vorzugsweise aus Silikon, das auf einer dem Innenraum des Behälters 1 zugewandten Oberfläche mit einem inerten Material, wie beispielsweise PTFE, beschichtet ist.

Die Verschlusskappe 3 weist an der dem Septum 20 zugewandten Innenseite 19 im Abstand zu einem äußeren Rand angeordnete, in Richtung des Behälterinneren vorspringende Ausformungen 21 auf. Wenn die Verschlusskappe 3 fest mit dem Behälter 1 verschraubt wird, drücken die nach innen vorspringenden Ausformungen 21 innerhalb des oberen Randes 18 des Behälters 1 auf das Septum 20 und erzeugen eine geringfügige Verformung des Septums 20, so dass das Material des Septums 20 unter Spannung steht und die selbstverschließenden Eigenschaften des Materials verstärkt werden.

Auch der Schraubverschluss der Verschlusskappe 3 mit dem Behälter 1 ist mit einem Originalitätsschutz versehen. Zu diesem Zweck sind an einem dem Behälter 1 zugewandten Endbereich 22 der Verschlusskappe 3 mehrere lamellenartige Ausformungen 23 ausgeformt, die nicht radial nach innen ausgerichtet sind, sondern jeweils einen Winkel von etwa 50° hierzu aufweisen. Der Behälter 1 weist eine daran angepasste, schräg abstehende Ausformung auf, die derart ausgestaltet ist, dass die Ausformungen 23 bei einem Zuschrauben der Verschlusskappe 3 auf dem Behälter 1 nahezu ungehindert über die Ausformung des Behälters 1 ) hinweggleiten, wohingegen bei einem Aufdrehen der Verschlusskappe 3 die Ausformungen 23 mit der zugeordneten Ausformung des Behälters 1 in Eingriff treten und mit einem erhöhten Kraftaufwand verbogen werden müssen, um die Verschlusskappe 3 freizugeben. Auf diese Weise kann der Verschluss 2 vollständig von dem Behälter 1 entnommen werden, um die Behälteröffnung vollständig freizugeben, sofern dies im Einzelfall erforderlich oder gewünscht ist. Ein derartiges Öffnen des Behälters 1 bewirkt jedoch eine dauerhafte Verformung der lamellenartigen Ausformungen 23, was zu einem späteren Zeitpunkt jederzeit festgestellt werden kann, wodurch ebenfalls ein Originalitätsschutz erreicht wird.

Zur Herstellung des Verschlusses 2 können alle spritzgießfähigen Polymere verwendet werden, die sich jedoch vorzugsweise inert gegenüber aggressiven Lösungsmitteln aber auch gegenüber Auslaugen verhalten.

Es ist auch denkbar, dass eine Drehrichtung der Schutzkappe 4 relativ zu der Verschlusskappe 3 vorgegeben wird. Zu diesem Zweck können beispielsweise vergleichbare lamellenartige Ausformungen 23 an der Schutzkappe 4 oder der Verschlusskappe 3 vorgesehen sein, die lediglich eine Drehrichtung der Schutzkappe 4 zulassen und die entgegengesetzte Drehrichtung blockieren. Auf diese Weise kann vermieden werden, dass die Schutzkappe 4 mehrfach in unterschiedliche Richtungen verdreht wird und die Aussparung 5 wiederholt über einer Entnahmeöffnung 7 positioniert wird, die bereits für eine Entnahme des Mediums verwendet wurde. Mit einer derartigen Maßnahme kann die Sterilität des in dem Behälter 1 befindlichen Mediums auch über mehrere Entnahmevorgänge weitestgehend gewährleistet werden.

Das in der Zeichnung dargestellte Ausführungsbeispiel ist lediglich zur Veranschaulichung gedacht und erlaubt im Rahmen des dem Fachmann zur Verfügung stehenden Wissens verschiedene Varianten. Auf Grund der allgemeinen Gültigkeit der beschriebenen Erfindung ist das als Beispiel vorgestellte Ausführungsbeispiel jedoch nicht geeignet, den in den Ansprüchen formulierten Schutzbereich der vorliegenden Anmeldung nur auf diese Ausführungsform zu reduzieren.

Sofern nicht ausdrücklich als erfindungswesentliches Merkmal gekennzeichnet, versteht es für den Fachmann von selbst, dass die in der Zeichnung dargestellten oder abgebildeten Abmessungen oder relativen Größenverhältnisse lediglich jeweils mögliche Ausgestaltungen der Erfindung veranschaulichen sollen, ohne dass damit eine Einschränkung auf diese Abmessungen oder Größenverhältnisse verbunden wäre.

## Patentansprüche

1. Verschluss (2) zum Verschließen einer Öffnung eines Behälters (1) zur Aufbewahrung und Entnahme von sterilen oder feuchtigkeitsempfindlichen Medien mit einer Verschlusskappe (3), die flüssigkeitsdicht mit dem Behälter (1) verbindbar ist und mit einem durchstechbaren, selbstverschließenden Septum (20), welches eine außermittig angeordnete Entnahmeöffnung (7) in der Verschlusskappe (3) flüssigkeitsdicht verschließt, wobei der Verschluss (2) eine drehbar gelagerte Schutzkappe (4) mit einer Aussparung (5) zum Freigeben der Entnahmeöffnung (7) aufweist, und wobei die Aussparung (5) in der Schutzkappe (4) an die Abmessung der Entnahmeöffnung (7) angepasst ist, **dadurch gekennzeichnet, dass** die Verschlusskappe (3) mehrere außermittig angeordnete Entnahmeöffnungen (7) aufweist, die jeweils durch ein Septum (20) verschlossen sind und über denen die an deren Abmessungen angepasste Aussparung (5) durch Drehen der Schutzkappe (4) positionierbar ist, um sie freizugeben.

2. Verschluss nach Anspruch 1, **dadurch gekennzeichnet, dass** der Verschluss (2) einen Rastmechanismus aufweist, der geeignet ist, die Schutzkappe (4) relativ zu der Verschlusskappe (3) derart anzuordnen, dass die Aussparung (5) in der Schutzkappe (4) entweder fluchtend mit der oder einer Entnahmeöffnung (7) in der Verschlusskappe (3) oder aber im Abstand zu der oder den Entnahmeöffnungen (7) ausgerichtet ist.

3. Verschluss nach Anspruch 1 oder Anspruch 2, **dadurch gekennzeichnet, dass** der Verschluss (2) einen Sperrmechanismus aufweist, der verhindert, dass die Schutzkappe (4) entgegen einer vorgegebenen Drehrichtung verdreht werden kann.

4. Verschluss nach einem oder mehreren der vorangehenden Ansprüche, **dadurch gekennzeichnet, dass** die Schutzkappe (4) derart lösbar mit der Verschlusskappe (3) verbindbar ist, dass ein erstmaliges Lösen der Schutzkappe (4) von der Verschlusskappe (3) feststellbar ist.

5. Verschluss nach einem oder mehreren der vorangehenden Ansprüche, **dadurch gekennzeichnet, dass** die Verschlusskappe (3) derart lösbar mit dem Behälter (1) verbindbar ist, dass ein erstmaliges Lösen der Verschlusskappe (3) von dem Behälter (1) feststellbar ist.

6. Verschluss nach einem oder mehreren der vorangehenden Ansprüche, **dadurch gekennzeichnet, dass** die Schutzkappe (4) mindestens eine seitlich vorspringende Ausformung aufweist.

## Claims

1. Closure (2) for sealing an opening of a container (1) for the storage and removal of sterile or moisture-sensitive media having a closure cap (3) which can be connected to the container (1) in a liquid-tight manner and having a pierceable, self-sealing septum (20) which seals an off-centre removal opening (7) in the closure cap (3) in a liquid-tight manner, where the closure (2) has a rotatably mounted protective cap (4) having a cut-out (5) for uncovering the removal opening (7), and where the cut-out (5) in the protective cap (4) is matched to the dimension of the removal opening (7), **characterised in that** the closure cap (3) has a plurality of off-centre removal openings (7), each of which is sealed by a septum (20) and over which the cut-out (5) matched to the dimensions thereof can be positioned by rotation of the protective cap (4) in order to uncover it.

2. Closure according to Claim 1, **characterised in that** the closure (2) has a latch mechanism which is suitable for arranging the protective cap (4) in such a way relative to the closure cap (3) that the cut-out (5) in the protective cap (4) is aligned either flush with the or a removal opening (7) in the closure cap (3) or alternatively at a distance from the removal opening(s) (7).

3. Closure according to Claim 1 or Claim 2, **characterised in that** the closure (2) has a locking mechanism which prevents the protective cap (4) from being rotated against a prespecified direction of rotation.

4. Closure according to one or more of the preceding claims, **characterised in that** the protective cap (4) can be connected to the closure cap (3) in a detachable manner in such a way that detachment of the protective cap (4) from the closure cap (3) for the first time is evident.

5. Closure according to one or more of the preceding claims, **characterised in that** the closure cap (3) can be connected to the container (1) in a detachable manner in such a way that detachment of the closure cap (3) from the container (1) for the first time is evident.

6. Closure according to one or more of the preceding claims, **characterised in that** the protective cap (4) has at least one shape projecting to the side.

## Revendications

1. Fermeture (2) pour rendre étanche une ouverture d'un conteneur (1) pour le stockage et l'enlèvement de milieux stériles ou sensibles à l'humidité comportant un bouchon de fermeture (3) qui peut être connecté au conteneur (1) d'une manière étanche au liquide et comportant un septum hermétique perçable (20) qui assure l'étanchéité d'une ouverture d'enlèvement décentrée (7) dans le bouchon de fermeture (3) d'une manière étanche au liquide, dans lequel la fermeture (2) comporte un bouchon de protection monté de façon à pouvoir tourner (4) comportant une découpe (5) pour découvrir l'ouverture d'enlèvement (7), et dans lequel la découpe (5) dans le bouchon de protection (4) est adaptée à la dimension de l'ouverture d'enlèvement (7), **caractérisée en ce que** le bouchon de fermeture (3) comporte une pluralité d'ouvertures d'enlèvement décentrées (7) dont chacune est rendue étanche par un septum (20) et au dessus desquelles la découpe (5) adaptée aux dimensions des ouvertures peut être positionnée par rotation du bouchon de protection (4) afin de la découvrir.

2. Fermeture selon la revendication 1, **caractérisée en ce que** la fermeture (2) comporte un mécanisme de verrouillage qui convient pour agencer le bouchon de protection (4) par rapport au bouchon de fermeture (3) de telle sorte que la découpe (5) dans le bouchon de protection (4) soit alignée soit de manière à affleurer l'ouverture d'enlèvement (7) dans le bouchon de fermeture (3) ou à titre d'alternative à une certaine distance de la/des ouverture(s) d'enlèvement (7).

3. Fermeture selon la revendication 1 ou la revendication 2, **caractérisée en ce que** la fermeture (2) comporte un mécanisme de blocage qui empêche que le bouchon de protection (4) soit tourné à l'encontre d'un sens de rotation préspecifié.

4. Fermeture selon une ou plusieurs des revendications précédentes, **caractérisée en ce que** le bouchon de protection (4) peut être connecté au bouchon de fermeture (3) d'une manière amovible de telle sorte qu'un détachement du bouchon de protection (4) vis-à-vis du bouchon de fermeture (3) pour la première fois soit évident.

5. Fermeture selon une ou plusieurs des revendications précédentes, **caractérisée en ce que** le bouchon de fermeture (3) peut être connecté au conteneur (1) d'une manière amovible de telle sorte qu'un détachement du bouchon de fermeture (3) vis-à-vis du conteneur (1) pour la première fois soit évident.

6. Fermeture selon une ou plusieurs des revendications précédentes, **caractérisée en ce que** le bouchon de protection (4) comporte au moins une forme faisant saillie sur le côté.
